# EUROPÄISCHE PATENTSCHRIFT

(11) **EP 2 511 984 B1**
(45) Veröffentlichungstag und Bekanntmachung des Hinweises auf die Patenterteilung: **24.08.2016**
(21) Anmeldenummer: 12163231.9
(22) Anmeldetag: 04.04.2012
(51) Int. Cl.: H01R 9/24, H01R 9/26, H01R 4/48

(54) **Anordnung zum Steuern einer Anlage**
Device for controlling an assembly
Agencement de commande d'une installation

(30) Priorität: 11.04.2011 DE 102011001961
(43) Veröffentlichungstag der Anmeldung: 17.10.2012
(73) Patentinhaber: PHOENIX CONTACT GmbH & Co. KG, 32825 Blomberg (DE)
(72) Erfinder: Warneke, Dipl.-Ing. Thomas, 37671 Höxter (DE)
(74) Vertreter: Michalski Hüttermann & Partner Patentanwälte mbB

(56) Entgegenhaltungen:
- EP-A2- 0 766 484
- EP-A2- 1 953 869
- DE-A1- 19 506 859
- DE-U1-202007 005 373

## Beschreibung

Die Erfindung betrifft eine Anordnung zum Steuern einer Anlage, mit einem Steuerungs- und/oder Datenübertragungsmodul zum Aufrasten auf eine Montageschiene und einer Mehrzahl von E/A Steckmodulen.

Die fortschreitende Miniaturisierung von Automatisierungslösungen zur Steuerung von Anlagen ermöglicht immer höhere Packungsdichten in Schaltschränken, so dass bei der Installation einer derartigen Automatisierungslösung in einem Schaltschrank die Anzahl der Eingabe/Ausgabe-Punkte zum Anschließen von Sensoren bzw. Aktoren zur Steuerung der Anlage pro Meter Schaltschrankbreite vergrößert werden kann. Zusätzlich werden applikationsbedingt bei manchen Anwendungen weitere Schaltungselemente, wie z.B. Entstörfilter, Überspannungs-Schutzelemente und/oder Mess- oder Anschlusswiderstände benötigt, die vielfach als nachträglich installierbares Zubehör zur Montage auf eine in dem Schaltschrank vorgesehene Montageschiene angeboten werden.

Aus der DE 10 2007 006 830 A1 ist ein Steuer- und/oder Datenübertragungssystem bekannt, umfassend eine Anzahl von benachbart aneinander gereihten E/A-Modulen und ein Steuer- und/oder Datenübertragungsmodul.

Aus der DE 198 07 710 A1 ist ein Automatisierungsgerät mit anreihbaren Basismodulen bekannt, wobei das Basismodul mit einem Elektronikmodul ohne Außenkontakte und mit einem lösbar verrastbaren Anschlussmodul mit Außenkontakten kontaktierbar ist, wobei die Außenkontakte des Anschlussmoduls bei dekontaktiertem Elektronikmodul spannungslos sind und wobei das Anschlussmodul vom Basismodul nur bei dekontaktiertem Elektronikmodul lösbar ist.

Aus der DE 601 23 984 T2 ist ein modulares Verbindungssystem für Ethernet-Anwendungen im industriellen Sektor bekannt, wobei das System elektronische Module umfasst, die jeweils auf einer Tragschiene angeordnet werden können und die jeweils mindestens eine Datenverteilungsvorrichtung haben.

Aus der DE 198 14 810 C1 ist ein Vernetzungsbaustein für mehrere, über ein Bussystem anzusteuernde und/oder ansteuernde elektrische Einrichtungen bekannt.

Aus der DE19506859 ist eine Anordnung zum Steuern einer Anlage nach dem Oberbegriff des Anspruchs 1 bekannt.

Schaltungselemente sind in der Regel jedoch nicht in den Automatisierungslösungen ab Werk integriert, um die Baugröße vorgenannter Geräte möglichst klein und kompakt zu halten, und benötigen daher zusätzlichen Platz auf der Montageschiene sowie speziell auf die Schaltungselemente abgestimmten und aufwendigen Verdrahtungs- und/oder Dokumentationsaufwand. Vielfach wird erst nach Fertigstellung der kompletten Verdrahtung des Schaltschranks erkannt, beispielsweise in der Erprobungsphase einer Anlage, dass eine Zusatzbeschaltung mit vorgenannten Schaltungselementen notwendig ist. Wenn jedoch aufgrund der hohen Packungsdichte kein freier Platz mehr auf der Montageschiene vorhanden ist, muss der Schaltschrank kosten- und/oder zeitaufwändig umgebaut werden, damit die zusätzlichen Schaltungselemente installiert werden können.

Der Erfindung liegt die Aufgabe zu Grunde, eine Anordnung zum Steuern einer Anlage anzugeben, die besonders flexibel hinsichtlich möglicher zusätzlicher Schaltungselemente konfigurierbar ist.

Die Lösung der Aufgabe erfolgt erfindungsgemäß durch die Merkmale des unabhängigen Anspruchs. Vorteilhafte Ausgestaltungen der Erfindung sind in den Unteransprüchen angegeben.

Demnach wird die Aufgabe der Erfindung gelöst durch eine Anordnung zum Steuern einer Anlage, mit einem Steuerungs- und/oder Datenübertragungsmodul zum Aufrasten auf eine Montageschiene und einer Mehrzahl von E/A Steckmodulen, wobei jedes E/A Steckmodul eine Mehrzahl von Klemmkontakten zum Anschließen der Anlage aufweist, jedes E/A Steckmodul eine Mehrzahl von Steckkontakten zum Aufstecken auf das Steuerungs- und/oder Datenübertragungsmodul derart aufweist, dass im aufgesteckten Zustand eine elektrische Verbindung zwischen dem E/A Steckmodul und dem Steuerungs- und/oder Datenübertragungsmodul hergestellt ist, und wenigstens ein E/A Steckmodul ein elektrisches Schaltungselement aufweist und das elektrische Schaltungselement im Strompfad zwischen wenigstens einem Klemmkontakt und wenigstens einem Steckkontakt angeordnet ist.

Die Erfindung geht damit einen neuen Weg, in dem nicht, wie aus dem Stand der Technik bekannt, zusätzliche Schaltungselemente separat von der Anordnung bzw. dem Steuerungs- und/oder Datenübertragungsmodul und/oder dem E/A Steckmodul, beispielsweise auf einer weiteren Montageschiene, angeordnet werden, sondern in und/oder auf dem Eingabe/Ausgabe (E/A) Steckmodul angeordnet sind. Somit lässt sich in besonders einfacher Weise zum einen ein Schaltungselement nachträglich an einem E/A Steckmodul anordnen, also beispielsweise nachdem das Steuerungs- und/oder Datenübertragungsmodul und die E/A Steckmodule in einem Schaltschrank auf einer Montageschiene angeordnet wurden, oder aber in alternativer bzw. zusätzlicher Weise ein E/A Steckmodul gegen ein anderes E/A Steckmodul austauschen, welches das für die Anlage benötigte Schaltungselement aufweist. Durch die erfindungsgemäße Anordnung wird es also insbesondere in Schaltschränken mit hohen Packungsdichten möglich, dass die installierten Automatisierungslösungen äußerst flexibel an geänderte Anlagenanforderungen angepasst werden können, beispielsweise bei sogenannten "last minute"-Änderungen in der Erprobungsphase der Anlage, ohne dass zusätzlicher Platz auf der Montageschiene benötigt wird, und ohne dass die Verdrahtung der das Steuerungs- und/oder Datenübertragungsmodul sowie der die E/A Steckmodule umfassenden Automatisierungslösungen in aufwändiger Weise geändert werden muss oder der Schaltschrank dazu umgebaut werden muss. Ebenfalls ermöglicht die erfindungsgemäße Anordnung, dass die E/A Steckmodule weiterhin in besonders günstiger Weise herstellbar sind, da nicht alle möglicherweise benötigten Schaltungselemente "auf Vorrat" in dem E/A-Steckmodul bereits bei der Herstellung des E/A Steckmoduls integriert sein müssen, somit also das E/A Steckmodul, wie bisher, in unveränderter Größe herstellbar ist, allerdings bei Bedarf benötigte zusätzliche Schaltungselemente in besonders flexibler und einfacher Weise in und/oder auf einem E/A Steckmodul angeordnet werden können. Weiterhin ist gemäß der Erfindung bevorzugt, dass alle E/A-Steckmodule der erfindungsgemäßen Anordnung jeweils ein elektrisches Schaltungselement aufweisen.

Dadurch, dass das elektrische Schaltungselement in dem Strompfad zwischen einem Klemmkontakt und einem Steckkontakt, also zwischen der Anlage und dem Steuerungs- und/oder Datenübertragungsmodul, angeordnet ist, können mittels des elektrischen Schaltungselements Eingangssignale und/oder Ausgangssignale unmittelbar durch das elektrische Schaltungselement beeinflusst werden. Somit wird es durch die Erfindung beispielsweise möglich, dass ein durch das Steuerungs- und/oder Datenübertragungsmodul bzw. durch das E/A Steckmodul bereitgestellter 24 Volt Ausgang durch ein als Koppelrelais ausgeführtes elektrisches Schaltungselement eine Spannung von 60 bis 230 Volt bereitstellen kann, ohne dass ein Austausch des Steuerungs- und/oder Datenübertragungsmoduls notwendig ist.

Vorzugsweise ist das Steuerungs- und/oder Datenübertragungsmodul derart ausgestaltet, dass zum einen Schnittstellen zum elektrischen Verbinden mit den E/A Steckmodulen vorgesehen sind, sowie zum anderen neben einer Steuerung zum Steuern der Anlage auch Kommunikations- und/oder Schnittstellenverbindungen zum Verbinden des Steuerungs- und/oder Datenübertragungsmoduls mit weiteren Steuerungs- und/oder Datenübertragungsmodulen vorgesehen sind. Ebenfalls kann das Steuerungs- und/oder Datenübertragungsmodul auch derart ausgestaltet sein, dass neben vorgenannten Kommunikations- und/oder Schnittstellenverbindungen zur Datenübertragung anstelle einer Steuerung eine Busklemme vorgesehen ist, wobei die E/A Steckmodule auf die Busklemme aufsteckbar sind. Eine derartige Busklemme kann als beliebige aus dem Stand der Technik bekannte Busklemme ausgeführt sein. Anstelle von Klemmkontakten und/oder Steckkontakten können ebenfalls beliebige aus dem Stand der Technik bekannte Kontaktmittel zum Verbinden einerseits der Module der erfindungsgemäßen Anordnung untereinander sowie andererseits zum Verbinden der E/A Steckmodule mit der Anlage vorgesehen sein.

Grundsätzlich kann das elektrische Schaltungselement beliebig ausgestaltet sein. Bei einer bevorzugten Ausführungsform der Erfindung ist das elektrische Schaltungselement als ein passives und/oder als ein aktives elektrisches Bauelement ausgeführt, insbesondere als ein Widerstand, eine Filterdrossel, ein Kondensator, eine Halbleiterschaltung, ein DC/DC-Spannungswandler, ein Signaltrenner, ein Leitungstreiber und/oder ein Relais. Darüber hinaus kann das elektrische Schaltungselement ebenso eine Platine und/oder einen Kühlkörper umfassen. Gemäß dieser bevorzugten Ausgestaltungen der Erfindung lässt sich also applikationsspezifisch ein "passendes" elektrisches Schaltungselement auswählen, dann vorzugsweise in dem E/A Steckmodul anordnen und/oder ein E/A Steckmodul mit einem derart "passenden" Schaltungselement auf das Steuerungs- und/oder Datenübertragungsmodul aufrasten. In diesem Zusammenhang ist ganz besonders bevorzugt, dass das elektrische Schaltungselement ein Sicherheitsrelais mit einem Meldekontakt umfasst und der Meldekontakt mit den Steckkontakten verbunden ist. Somit lassen sich also auch in besonders einfacher Weise sicherheitsrelevante Applikationen durch das E/A Steckmodul realisieren, ohne dass eine aufwändige Zusatzbeschaltung in dem Schaltschrank notwendig ist, die zusätzlichen Platz auf einer Montageschiene benötigt.

Nach einer anderen bevorzugten Ausführungsform der Erfindung ist vorgesehen, dass das E/A Steckmodul ein Gehäuse aufweist, und das elektrische Schaltungselement innerhalb des Gehäuses angeordnet ist und/oder von außerhalb des Gehäuses auf einen an dem Gehäuse angeordneten Klemmkontakt aufsteckbar ist. Demnach ist also gemäß dieser Ausführungsform der Erfindung möglich, dass das elektrische Schaltungselement nicht nur innerhalb des Gehäuses vormontiert sein kann, sondern auch nachträglich, also wenn die erfindungsgemäße Anordnung beispielsweise bereits in einem Schaltschrank montiert ist, auf das Gehäuse des E/A-Steckmoduls aufsteckbar ist, so dass besonders platzsparend eine für die Anlage benötigte und möglicherweise nach Installation der erfindungsgemäßen Anordnung festgestellte Funktionalität durch einfaches Aufstecken des elektrischen Schaltungselements auf das Gehäuse bzw. auf einen an dem Gehäuse angeordneten Klemmkontakt des E/A Steckmoduls realisierbar ist.

Nach einer anderen Ausführungsform ist in diesem Zusammenhang bevorzugt, dass das elektrische Schaltungselement von außerhalb des Gehäuses auf einen an dem Gehäuse angeordneten Klemmkontakt aufsteckbar ist und das E/A Steckmodul derart ausgestaltet ist, dass alternativ die Anlage über einen Klemmkontakt mit dem E/A Steckmodul verbindbar ist und ein elektrisches Schaltungselement durch Aufstecken auf den Klemmkontakt mit dem E/A Steckmodul verbindbar ist. Das bedeutet also, dass gemäß dieser Ausführungsform der Erfindung vorgesehen ist, dass ein E/A Modul zweierlei Funktionen ausüben kann, also zum einen das Verbinden eines Aktors und/oder Sensors der Anlage ermöglicht und zum anderen ermöglicht, dass ein elektrisches Schaltungselement auf den gleichen Klemmkontakt aufsteckbar ist. Insofern ist vorgesehen, dass das E/A Modul in unterschiedlicher Weise beschaltbar ist, ohne dass die Konfiguration des E/A Steckmoduls geändert werden muss.

In diesem Zusammenhang ist weiterhin bevorzugt, dass das elektrische Schaltungselement von außerhalb des Gehäuses auf einen an dem Gehäuse angeordneten Klemmkontakt aufsteckbar ist und das E/A Steckmodul derart ausgestaltet ist, dass die Anlage über einen ersten Teil der Klemmkontakte mit dem E/A Steckmodul verbindbar ist und ein elektrisches Schaltungselement durch Aufstecken auf einen zweiten Teil der Klemmkontakte mit dem E/A Steckmodul verbindbar ist. Demnach ist also bevorzugt, dass ein Teil der Klemmkontakte mit der Anlage in Verbindung gebracht werden kann, während ein anderer Teil der Klemmkontakte zum Aufstecken des Schaltungselements auf die Klemmkontakte ausgestaltet ist. In diesem Zusammenhang ist weiterhin bevorzugt, dass der zweite Teil der Klemmkontakte beabstandet von dem ersten Teil der Klemmkontakte angeordnet ist. Vorzugsweise weist das E/A Steckmodul dazu ein Steckfeld auf, an dem der zweite Teil der Klemmkontakte angeordnet ist, so dass in besonders einfacher Weise und getrennt von beispielsweise von dem ersten Teil der Klemmkontakte zur Anlage führenden Kabeln ein elektrisches Schaltungselement auf dieses getrennte Steckfeld aufsteckbar ist. Dazu kann vorgenanntes Steckfeld einerseits an einem Ende des E/A Steckmoduls oder aber auch zwischen einer Gruppe von Klemmkontakten auf dem E/A Steckmodul angeordnet sein.

Grundsätzlich kann das Steuerungs- und/Datenübertragungsmodul in beliebiger aus dem Stand der Technik bekannter Weise programmierbar und/oder konfigurierbar sein. Gemäß einer weiteren bevorzugten Ausführungsform der Erfindung ist jedoch bevorzugt, dass das Steuerungs- und/oder Datenübertragungsmodul hinsichtlich der aufsteckbaren E/A Steckmodule konfigurierbar ist und die E/A Steckmodule derart ausgestaltet sind, dass bei einem Entfernen eines ersten E/A Steckmoduls aus dem Steuerungs- und/oder Datenübertragungsmodul und nachfolgendem Aufstecken eines zweiten E/A Steckmoduls auf das Steuerungs- und/oder Datenübertragungsmodul keine Änderung an der Konfiguration des Steuerungs- und/oder Datenübertragungsmoduls erforderlich ist. Gemäß dieser Ausgestaltung ist also vorgesehen, dass ein E/A Steckmodul gegen ein anderes E/A Steckmodul, welches vorzugsweise ein gegenüber dem ersten E/A Steckmodul anderes elektrisches Schaltungselement aufweist, austauschbar ist, ohne dass das Steuerungs- und/oder Datenübertragungsmodul umkonfiguriert werden muss. Das bedeutet, dass beispielsweise in der Erprobungsphase einer Anlage ein E/A Steckmodul mit einem anderen Schaltungselement auf das Steuerungs- und/oder Datenübertragungsmodul aufsteckbar ist, ohne dass die Konfiguration des Steuerungs- und/oder Datenübertragungsmoduls geändert werden muss.

Grundsätzlich kann das Steuerungs- und/oder Datenübertragungsmodul eine bestimmte Anzahl von E/A Steckmodulen aufweisen, beispielsweise 2, 4 oder 8 E/A-Steckmodule, die jeweils Eingänge und/oder Ausgänge zum Verbinden mit Sensoren bzw. Aktoren der Anlage aufweisen. Nach einem weiteren bevorzugten Ausführungsbeispiel der Erfindung ist jedoch vorgesehen, dass die Anordnung ein Erweiterungsmodul aufweist, wobei das Erweiterungsmodul mit dem Steuerungs- und/oder Datenübertragungsmodul derart verbindbar ist, dass im verbundenen Zustand eine elektrische Verbindung zwischen dem Erweiterungsmodul und dem Steuerungs- und/oder Datenübertragungsmodul hergestellt ist, und das Erweiterungsmodul derart ausgestaltet ist, dass ein E/A Steckmodul auf das Erweiterungsmodul aufrastbar ist und im aufgerasteten Zustand eine elektrische Verbindung zwischen dem E/A Steckmodul und dem Erweiterungsmodul hergestellt ist. Vorzugsweise ist das Erweiterungsmodul derart ausgestaltet, dass ein zweites Erweiterungsmodul mit dem vorgenannten ersten Erweiterungsmodul verbindbar ist, so dass im verbundenen Zustand beide Erweiterungsmodule eine elektrische Verbindung zwischen den beiden Erweiterungsmodulen hergestellt ist. Gemäß dieser Ausführungsform lässt sich also die erfindungsgemäße Anordnung um eine beliebige Anzahl von E/A Steckmodulen zum Anschließen von Sensoren und/oder Aktoren an eine Anlage erweitern, so dass die Anordnung in besonders flexibler Weise zur Steuerung von Anlagen unterschiedlicher Größe einsetzbar ist. Weiterhin ist bevorzugt, dass die Breite des E/A Steckmoduls mit der Breite des Erweiterungsmoduls entspricht. Ebenfalls kann ein Erweiterungsmodul derart ausgestaltet sein, dass 2, 4, 6 oder 8 E/A Steckmodule auf das Erweiterungsmodul aufsteckbar sind. Durch ein derartiges Erweiterungsmodul lässt sich die erfindungsgemäße Anordnung mit einer beliebigen Anzahl von E/A Modulen modular erweitern und insofern besonders flexibel einsetzen.

Grundsätzlich kann die Größe des Gehäuses des E/A Steckmoduls beliebig sein. Nach einer besonders bevorzugten Ausführungsform der Erfindung ist jedoch vorgesehen, dass das E/A Steckmodul, also vorzugsweise das Gehäuse des E/A Steckmoduls, in dem Bereich, indem das E/A Steckmodul im gesteckten Zustand an dem Steuerungs- und/oder Datenübertragungsmodul anliegt, eine Breite von 12 mm und eine Höhe von 18 mm aufweist. Durch eine derartige Dimensionierung wird es möglich, in einem Schaltschrank eine sehr hohe Packungsdichte zu erreichen, so dass also pro Meter Schaltschrankbreite eine besonders große Anzahl von E/A Punkten realisierbar ist, also auf sehr geringem Raum eine möglichst große Anzahl von Eingängen und/oder Ausgängen zur Steuerung der Anlage zur Verfügung steht.

Nachfolgend wird die Erfindung unter Bezugnahme auf die anliegende Zeichnung anhand bevorzugter Ausführungsformen näher erläutert.

Es zeigen:
- Fig. 1: eine Anordnung mit einem Steuerungs- und/oder Datenübertragungsmodul, einer Mehrzahl von E/A Steckmodulen und Erweiterungsmodulen gemäß einer bevorzugten Ausführungsform der Erfindung in einer Explosivansicht,
- Fig. 2: das Steuerungs- und/oder Datenübertragungsmodul mit einem E/A Steckmodul gemäß der bevorzugten Ausführungsform der Erfindung in einer Schnittansicht, und
- Fig. 3a-c: drei E/A Steckmodule gemäß unterschiedlicher bevorzugter Ausführungsformen der Erfindung in perspektivischer Ansicht.

Fig. 1 zeigt eine erfindungsgemäße Anordnung zum Steuern einer Anlage mit einem Steuerungs- und/oder Datenübertragungsmodul 1 zum Aufrasten auf eine Montageschiene 2, nicht gezeigt, mit einer Mehrzahl von E/A Steckmodulen 3.

Das Steuerungs- und/oder Datenübertragungsmodul 1 weist eine Mehrzahl von Kontakten 4 auf, welche durch Aufrasten eines E/A Steckmoduls 3 auf das Steuerungs- und/oder Datenübertragungsmodul 1 eine elektrische Verbindung mit an dem E/A Steckmodul 3 vorgesehenen Klemmkontakten 5 herstellen. Vorgenanntes Aufrasten ist in Fig. 1 und Fig. 2, die das Steuerungs- und/oder Datenübertragungsmodul 1 und das E/A Steckmodul 3 in einer Schnittansicht zeigt, durch Pfeil 6 symbolisiert. Dazu weisen sowohl das Steuerungs- und/oder Datenübertragungsmodul 1 als auch das E/A Steckmodul 3 Rastmittel 7 auf, welche an beiden Enden des E/A Steckmoduls 3 vorgesehen sind und ebenfalls ein Ausrasten des E/A Steckmoduls 3 aus dem Steuerungs- und/oder Datenübertragungsmodul 1 mittels eines Hebels ermöglichen. Im verrasteten Zustand liegt das E/A Steckmodul 3 im Bereich der Steckkontakte 5 unmittelbar auf dem Steuerungs- und/oder Datenübertragungsmodul 1 auf.

Zum Anschließen von Sensoren und/oder Aktoren der Anlage weist das E/A Steckmodul 3 Klemmkontakte 8 auf. Während, wie aus Fig. 1 ersichtlich, vier E/A Steckmodule 3 auf das Steuerungs- und/oder Datenübertragungsmodul 1 aufrastbar sind, sind Erweiterungsmodule 9 mit dem Steuerungs- und/oder Datenübertragungsmodul 1 verbindbar, so dass im verbundenen Zustand eine elektrische Verbindung zwischen dem Erweiterungsmodul 9 und dem Steuerungs- und/oder Datenübertragungsmodul 1 hergestellt ist. Das Erweiterungsmodul 9 ist derart ausgestaltet, dass ebenfalls ein E/A Erweiterungsmodul 3 auf das Erweiterungsmodul 9 aufrastbar ist. Ferner können Erweiterungsmodule 9, wie aus Fig. 1 ersichtlich, derart ausgestaltet sein, dass zum einen nur ein einzelnes E/A Erweiterungsmodul 3 auf ein Erweiterungsmodul 9 aufsteckbar ist oder vier E/A Erweiterungsmodule 3 auf eine zweite Ausgestaltung des Erweiterungsmoduls 9 aufsteckbar sind.

Ferner weist das Steuerungs- und/oder Datenübertragungsmodul 1 Kommunikationsschnittstellen 10 zum Verbinden mit weiteren Steuerungs- und/oder Datenübertragungsmodulen 1 auf, sowie einen Mikroprozessor, nicht gezeigt, zum Steuern der Anlage.

Gemäß der Erfindung ist nun vorgesehen, dass wenigstens ein E/A Steckmodul 3 ein elektrisches Schaltungselement 11 aufweist, welches im Strompfad zwischen einem Klemmkontakt 8 und einem Steckkontakt 5 angeordnet ist. Das elektrische Schaltungselement 11 kann zum einen, wie in Fig. 1 oder Fig. 3a gezeigt, auf das E/A Steckmodul 3 aufgerastet werden, beispielsweise in die Klemmkontakte 8 eingerastet werden, oder, wie in Fig. 2 gezeigt, innerhalb des Gehäuses des E/A Steckmoduls 3 angeordnet sein.

Dabei kann das elektrische Schaltungselement 11 grundsätzlich als ein beliebiges passives und/oder aktives elektrisches Bauelement ausgeführt sein, beispielsweise als ein Widerstand, eine Filterdrossel, ein Kondensator, eine Halbleiterschaltung, ein DC/DC-Spannungswandler, ein Signaltrenner, ein Leistungstreiber und/oder ein Relais, wie in Fig. 2 gezeigt, umfassen. Ebenfalls kann das elektrische Schaltungselement 11 als ein Sicherheitsrelais zum Aufbau einer sicherheitsrelevanten Schaltung ausgestaltet sein, wobei das Sicherheitsrelais einen Meldekontakt umfassen kann, welcher ebenfalls mit den Steckkontakten 5 verbunden sein kann.

Darüber hinaus ist es möglich, wie in Fig. 3b gezeigt, dass, wenn das elektrische Schaltungselement 11 innerhalb des E/A Steckmoduls 3 vorgesehen ist, ein zweiter Teil 12 der Klemmkontakte 8 beabstandet von einem ersten Teil 13 der Klemmkontakte 8 angeordnet sein, so dass auf einem derartigen Steckfeld 14 ein elektrisches Schaltungselement 11 aufsteckbar ist. Ebenfalls ist es möglich, dass ein Kühlkörper 15 vorgesehen ist, welcher auf die Klemmkontakte 8 aufsteckbar ist, so dass eine durch das elektrische Schaltungselement 11 verursachte Wärme durch den Kühlkörper 15 abgeführt werden kann, wie in Fig. 1 oder Fig. 3c gezeigt.

Dadurch, dass das Schaltungselement 11 in bzw. an dem E/A Steckmodul 3 angeordnet ist, können auch, nachdem die erfindungsgemäße Anordnung bereits in einem Schaltschrank installiert worden ist, in besonders einfacher Weise zusätzliche Beschaltungen dadurch realisiert werden, dass ein für die zusätzliche Beschaltung notwendiges elektrisches Schaltungselement 11 auf das E/A Steckmodul 3, wie in Fig. 3a gezeigt, aufgesteckt wird. Somit können beispielsweise, sofern das E/A Steckmodul 3 nur 24 Volt-Eingänge aufweist, durch ein als Optokopplerschaltung ausgeführtes Schaltungselement 11 in besonders einfacher Weise Hochvolteingänge realisiert werden, ohne dass die gesamte Anordnung in dem Schaltschrank ausgetauscht werden muss.

Auch können alle oder ein Teil der Klemmkontakte 8 derart ausgeführt sein, dass wahlweise eine Sensor- und/oder ein Aktor der Anlage mit dem Klemmkontakt 8 verbindbar ist oder ein elektrisches Schaltungselement 11 auf den Klemmkontakt 8 aufrastbar ist. Die erfindungsgemäße Anordnung ermöglicht ferner, da das Gehäuse des E/A Steckmoduls 3 im Bereich der Steckkontakte 5 nur eine Breite von 12 mm bei einer Höhe von 18 mm aufweist, dass eine besonders platzsparende Installation in einem Schaltschrank zur Erreichung einer hohen Packungsdichte mit einer hohen Anzahl von E/A Anschlüssen pro Meter Schaltschrankbreite möglich wird, die jedoch äußerst flexibel auf unterschiedliche Anlagenbeschaltungen konfigurierbar ist.

### Bezugszeichenliste

| | |
|---|---|
| Steuerungs- und/oder Datenübertragungsmodul | 1 |
| Montageschiene | 2 |
| E/A Steckmodul | 3 |
| Kontakte | 4 |
| Steckkontakt | 5 |
| Pfeil | 6 |
| Rastmittel | 7 |
| Klemmkontakt | 8 |
| Erweiterungsmodul | 9 |
| Kommunikationsschnittstelle | 10 |
| Schaltungselement | 11 |
| Zweiter Teil | 12 |
| Erster Teil | 13 |
| Steckfeld | 14 |
| Kühlkörper | 15 |

## Patentansprüche

1. Anordnung zum Steuern einer Anlage, mit einem Steuerungs- und/oder Datenübertragungsmodul (1) mit einem Mikroprozessor zum Aufrasten auf eine Montageschiene (2) und einer Mehrzahl von E/A Steckmodulen (3), wobei
jedes E/A Steckmodul (3) eine Mehrzahl von Klemmkontakten (8) zum Anschließen der Anlage aufweist,
jedes E/A Steckmodul (3) eine Mehrzahl von Steckkontakten (5) zum Aufstecken auf das Steuerungs- und/oder Datenübertragungsmodul (1) derart aufweist, dass im aufgesteckten Zustand eine elektrische Verbindung zwischen dem E/A Steckmodul (3) und dem Steuerungs- und/oder Datenübertragungsmodul (1) hergestellt ist,
**dadurch gekennzeichnet, dass**
wenigstens ein E/A Steckmodul (3) ein elektrisches Schaltungselement (11) aufweist und das elektrische Schaltungselement (11) im Strompfad zwischen wenigstens einem Klemmkontakt (8) und wenigstens einem Steckkontakt (5) angeordnet ist,
das Steuerungs- und/oder Datenübertragungsmodul (1) hinsichtlich der aufsteckbaren E/A Steckmodule (3) mittels des Mikroprozessors konfigurierbar ist und die E/A Steckmodule (3) derart ausgestaltet sind, dass bei einem Entfernen eines ersten E/A Steckmoduls (3) aus dem Steuerungs- und/oder Datenübertragungsmodul (1) und Aufstecken eines zweiten E/A Steckmoduls (3) auf das Steuerungs- und/oder Datenübertragungsmodul (1) keine Änderung an der Konfiguration des Steuerungs- und/oder Datenübertragungsmoduls (1) erforderlich ist,
das E/A Steckmodul (3) ein Gehäuse aufweist und
das elektrische Schaltungselement (11), wenn das E/A Steckmodul (3) auf das Steuerungs- und/oder Datenübertragungsmodul (1) aufgesteckt ist, von außerhalb des Gehäuses auf einen an dem Gehäuse angeordneten Klemmkontakt (8) aufsteckbar ist.

2. Anordnung zum Steuern einer Anlage nach Anspruch 1, wobei das elektrische Schaltungselement (11) ein passives und/oder eine aktives elektrisches Bauelement, insbesondere ein Widerstand, eine Filterdrossel, ein Kondensator, eine Halbleiterschaltung, ein DC/DC-Spannungswandler, ein Signaltrenner, ein Leitungstreiber und/oder ein Relais, umfasst.

3. Anordnung zum Steuern einer Anlage nach einem der vorhergehenden Ansprüche, wobei das elektrische Schaltungselement (11) ein Sicherheitsrelais mit einem Meldekontakt umfasst und der Meldekontakt mit den Steckkontakten (5) verbunden ist.

4. Anordnung zum Steuern einer Anlage nach einem der vorhergehenden Ansprüche, wobei das elektrische Schaltungselement (11) von außerhalb des Gehäuses auf einen an dem Gehäuse angeordneten Klemmkontakt (8) aufsteckbar ist und das E/A Steckmodul (3) derart ausgestaltet ist, dass die Anlage über einen Klemmkontakt (8) mit dem E/A Steckmodul (3) verbindbar ist und ein elektrisches Schaltungselement (11) durch Aufstecken auf den Klemmkontakt (8) mit dem E/A Steckmodul (3) verbindbar ist.

5. Anordnung zum Steuern einer Anlage nach einem der vorhergehenden Ansprüche, wobei das elektrische Schaltungselement (11) von außerhalb des Gehäuses auf einen an dem Gehäuse angeordneten Klemmkontakt (8) aufsteckbar ist und das E/A Steckmodul (3) derart ausgestaltet ist, dass die Anlage über einen ersten Teil der Klemmkontakte (8) mit dem E/A Steckmodul (3) verbindbar ist und ein elektrisches Schaltungselement (11) durch Aufstecken auf einen zweiten Teil der Klemmkontakte (8) mit dem E/A Steckmodul (3) verbindbar ist.

6. Anordnung zum Steuern einer Anlage nach Anspruch 5, wobei der zweite Teil (12) der Klemmkontakte (8) beabstandet von dem ersten Teil (13) der Klemmkontakte (8) angeordnet ist.

7. Anordnung zum Steuern einer Anlage nach einem der vorhergehenden Ansprüche, mit einem Erweiterungsmodul (9), wobei das Erweiterungsmodul (9) mit dem Steuerungs- und/oder Datenübertragungsmodul (1) derart verbindbar ist, dass im verbundenen Zustand eine elektrische Verbindung zwischen dem Erweiterungsmodul (9) und dem Steuerungs- und/oder Datenübertragungsmodul (1) hergestellt ist, und das Erweiterungsmodul (9) derart ausgestaltet ist, dass ein E/A Steckmodul (3) auf das Erweiterungsmodul (9) aufrastbar ist und im aufgerasteten Zustand eine elektrische Verbindung zwischen dem E/A Steckmodul (3) und dem Erweiterungsmodul (9) hergestellt ist.

8. Anordnung zum Steuern einer Anlage nach einem der vorhergehenden Ansprüche, wobei das E/A Steckmodul (3) in dem Bereich, in dem das E/A Steckmodul (3) im gesteckten Zustand an dem Steuerungs- und/oder Datenübertragungsmodul (1) anliegt, eine Breite von 12 mm und eine Höhe von 18 mm aufweist.

## Claims

1. Arrangement for controlling a system, comprising a control and/or data transfer module (1) comprising a microprocessor to be snapped onto a mounting bar (2) and a plurality of I/O plug-in modules (3), wherein
each I/O plug-in module (3) comprises a plurality of clip contacts (8) for connecting the system;
each I/O plug-in module (3) comprises a plurality of plug contacts (5) for plugging onto the control and/or data transfer module (1) such that in the plugged-on state an electrical connection is established between the I/O plug-in module (3) and the control and/or data transfer module (1),
**characterized in that**
at least one I/O plug-in module (3) comprises an electrical circuit element (11), wherein the electrical circuit element (11) is disposed in the current path between at least one clip contact (8) and at least one plug contact (5),
the control and/or data transfer module (1) is configurable by the microprocessor in terms of the pluggable I/O plug-in modules (3) and the I/O plug-in modules (3) are configured such that, when a first I/O plug-in module (3) is removed from the control and/or data transfer module (1) and a second I/O plug-in module (3) is plugged onto the control and/or data transfer module (1), it is not necessary to change the configuration of the control and/or data transfer module (1),
the I/O plug-in module (3) comprises a housing and
the electrical circuit element (11), if the I/O plug-in module (3) is plugged onto the control and/or data transfer module (1), can be plugged onto a clip contact (8) arranged at the housing from outside of the housing.

2. Arrangement for controlling a system according to claim 1, wherein the electrical circuit element (11) is a passive and/or an active electrical device, in particular a resistor, a filter choke, a capacitor, a semiconductor circuit, a DC/DC voltage converter, a signal separator, a line driver and/or a relay.

3. Arrangement for controlling a system according to any of the previous claims, wherein the electrical circuit element (11) is a safety relay including a signalling contact and the signalling contact is connected with the plug contacts (5).

4. Arrangement for controlling a system according to any of the previous claims, wherein the electrical circuit element (11) can be plugged onto a clip contact (8) which is provided at the housing from outside of the housing and the I/O plug-in module (3) is configured such that the system can be connected to the I/O plug-in module (3) through a clip contact (8) and an electrical circuit element (11) can be connected to the I/O plug-in module (3) by plugging onto the clip contact (8).

5. Arrangement for controlling a system according to any of the previous claim, wherein the electrical circuit element (11) can be plugged onto a clip contact (8) which is provided at the housing from outside of the housing and the I/O plug-in module (3) is configured such that the system can be connected to the I/O plug-in module (3) through a first part of the clip contacts (8) and an electrical circuit element (11) can be connected to the I/O plug-in module (3) by plugging onto a second part of the clip contacts (8).

6. Arrangement for controlling a system according to claim 5, wherein the second part (12) of the clip contacts (8) is disposed distant from the first part (13) of the clip contacts (8).

7. Arrangement for controlling a system according to any one of the preceeding claims, comprising an expansion module (9), wherein the expansion module (9) can be connected to the control and/or data transfer module (1) such that in the connected state an electrical connection is established between the expansion module (9) and the control and/or data transfer module (1) and the expansion module (9) is configured such that an I/O plug-in module (3) can be snapped onto the expansion module (9) and in the snapped-on state an electrical connection between the I/O plug-in module (3) and the expansion module (9) is established.

8. Arrangement for controlling a system according to any one of the preceeding claims, wherein the I/O plug-in module (3) has a width of 12 mm and a height of 18 mm in the area in which the I/O plug-in module (3) in the plugged-in state abuts against the control and/or data transfer module (1).

## Revendications

1. Agencement de commande d'une installation, avec un module de commande et/ou de transmission de données (1) avec un microprocesseur à fixer sur un rail de montage (2) et une multitude de modules enfichables d'entrée et de sorties E/A (3), où
chaque module enfichable E/A (3) présente une multitude de contacts de serrage (8) pour le branchement de l'installation,
chaque module enfichable E/A (3) présente une multitude de contacts enfichables (5) à insérer sur le module de commande et/ou de transmission de données (1) de telle sorte qu'une liaison électrique est établie entre le module enfichable E/A (3) et le module de commande et/ou de transmission de données (1) à l'état inséré,
**caractérisé en ce**
**qu'**au moins un module enfichable E/A (3) présente un élément de circuit électrique (11) et l'élément de circuit électrique (11) est disposé sur le trajet du courant entre au moins un contact de serrage (8) et au moins un contact enfichable (5),
le module de commande et/ou de transmission de données (1) peut être configuré par rapport aux modules enfichables E/A (3) au moyen du microprocesseur et les modules enfichables E/A (3) sont conçus de telle sorte que, lors d'un retrait d'un premier module enfichable E/A (3) du module de commande et/ou de transmission de données (1) et l'insertion d'un deuxième module enfichable E/A (3) dans le module de commande et/ou de transmission de données (1), il n'est pas nécessaire d'effectuer une modification au niveau de la configuration du module de commande et/ou de transmission de données (1),
le module enfichable E/A (3) présente un boîtier et
l'élément de circuit électrique (11), lorsque le module enfichable E/A (3) est inséré sur le module de commande et/ou de transmission de données (1), peut être inséré à partir de l'extérieur du boîtier sur un contact de serrage (8) disposé sur le boîtier.

2. Agencement de commande d'une installation selon la revendication 1, où l'élément de circuit électrique (11) comprend un composant électrique passif et/ou actif, notamment, une résistance, une self de filtrage, un condensateur, un circuit semi-conducteur, un convertisseur de tension continu/continu, un conditionneur de signal, un circuit d'attaque de ligne et/ou un relais.

3. Agencement de commande d'une installation selon l'une des revendications précédentes, où l'élément de circuit électrique (11) comprend un relais de sécurité avec un contact de signalisation et le contact de signalisation est relié avec les contacts enfichables (5).

4. Agencement de commande d'une installation selon l'une des revendications précédentes, où l'élément de circuit électrique (11) peut être inséré sur un contact de serrage (8) disposé sur le boîtier à partir de l'extérieur du boîtier et le module enfichable E/A (3) est conçu de telle manière que l'installation peut être reliée avec le module enfichable E/A (3) par l'intermédiaire d'un contact de serrage (8) et un élément de circuit électrique (11) peut être relié avec le module enfichable E/A (3) par l'insertion sur le contact de serrage (8).

5. Agencement de commande d'une installation selon l'une des revendications précédentes, où l'élément de circuit électrique (11) peut être inséré sur un contact de serrage (8) disposé sur le boîtier à partir de l'extérieur du boîtier et le module enfichable E/A (3) est conçu de telle manière que l'installation peut être reliée avec le module enfichable E/A (3) par l'intermédiaire d'une première partie des contact de serrage (8) et un élément de circuit électrique (11) peut être relié avec le module enfichable E/A (3) par une insertion sur une deuxième partie des contacts de serrage (8).

6. Agencement de commande d'une installation selon la revendication 5, où la deuxième partie (12) des contacts de serrage (8) est disposée espacée par rapport à la première partie (13) des contacts de serrage (8).

7. Agencement de commande d'une installation selon l'une des revendications précédentes, avec un module d'extension (9), où le module d'extension (9) peut être relié avec le module de commande et/ou de transmission de données (1) de telle manière que, dans l'état relié, une liaison électrique est établie entre le module d'extension (9) et le module de commande et/ou de transmission de données (1), et le module d'extension (9) est conçu de telle manière qu'un module enfichable E/A (3) peut être inséré sur le module d'extension (9) et à l'état inséré, une liaison électrique est établie entre le module enfichable E/A (3) et le module d'extension (9).

8. Agencement de commande d'une installation selon l'une des revendications précédentes, où le module enfichable E/A (3) présente, dans la région dans laquelle le module enfichable E/A (3) est adjacent au module de commande et/ou de transmission de données (1) à dans l'état inséré, une largeur de 12 mm et une hauteur de 18 mm.
